# FASCICULE DE BREVET EUROPEEN

(11) **EP 1 887 130 B1**
(45) Date de publication et mention de la délivrance du brevet: **04.03.2009**
(21) Numéro de dépôt: 07301077.9
(22) Date de dépôt: 31.05.2007
(51) Int. Cl.: D21F 1/70

(54) **Procédé d'élimination des tensioactifs au cours de la fabrication du papier sur machine et machine à papier mettant en oeuvre ce procédé**
Verfahren zur Entfernung von Tensiden während der Herstellung von Papier in einer Papiermaschine und Papiermaschine zur Durchführung des Verfahrens
Process for removing tensides during the manufacture of paper in a papermaking machine and papermaking machine for carrying out the process

(30) Priorité: 21.07.2006 FR 0653059
(43) Date de publication de la demande: 13.02.2008
(73) Titulaire: CENTRE TECHNIQUE DE L'INDUSTRIE DU PAPIER, CARTON ET CELLULOSE, 38000 Grenoble (FR)
(72) Inventeur: Carré, Bruno, 38000 Grenoble (FR)
(74) Mandataire: Vuillermoz, Bruno

(56) Documents cités:
- DE-A1- 3 610 939
- DE-A1- 19 914 779

## Description

### DOMAINE TECHNIQUE

La présente invention concerne un procédé amélioré de fabrication de papier sur machine, ainsi que la machine à papier adaptée à la mise en oeuvre d'un tel procédé.

Plus précisément, l'invention met en oeuvre la technique de flottation par air dispersé, permettant de débarrasser les eaux utilisées dans la fabrication du papier des substances tensioactives.

Il en résulte un meilleur fonctionnement de la machine à papier et un papier produit de plus grande qualité.

### ETAT ANTERIEUR DE LA TECHNIQUE

Il est connu que la présence de substances tensioactives a de nombreux inconvénients lors de la fabrication du papier.

Tout d'abord, ces substances tendent à stabiliser toute bulle d'air introduite dans les circuits de tête, notamment lorsque la pâte est fortement cisaillée comme dans un classeur, une pompe, .... Cela nécessite donc de disposer d'appareils désaérateurs généralement placés juste avant la caisse de tête.

Par ailleurs, comme les tensioactifs sont aussi responsables de la mousse observée dans les circuits de tête, ils nécessitent l'utilisation d'agents anti-mousse, ajoutés dans quasiment tous les circuits des machines existantes.

Outre ces deux effets visibles (air dans la pâte et mousse), les substances tensioactives demeurent au sein de la suspension ou de l'eau de process et s'accumulent dans les circuits de tête.

Par conséquent, les tensioactifs peuvent réduire considérablement, voire annihiler l'efficacité de plusieurs produits chimiques introduits en tête de machine, tels que agents de collage, agents de rétention et d'égouttage... Ainsi, la publication *"*Influence of surface active substances on AKD sizing", E. Zeno et al., Nordic Pulp and Paper Research Journal, Vol 20 no 2/2005, pp 252-57 rapporte les effets néfastes des substances tensioactives sur le collage. De ce fait, leur présence peut aussi avoir des conséquences très importantes, sur les propriétés du papier mais aussi sur la productivité.

Il existe donc un besoin évident d'éliminer sélectivement et efficacement les tensioactifs présents dans les eaux de fabrication du papier.

Le document DE-A-199 14 779 décrit un procédé de fabrication de papier sur machine comprenant, dans la partie humide, une étape de flottation des eaux blanches, ainsi qu'une machine à papier comprenant, dans sa partie humide, une cellule de flottation des eaux blanches.

### OBJET DE L'INVENTION

En premier lieu, l'invention concerne donc un procédé de fabrication de papier sur machine comprenant dans la partie humide au moins, une étape de séparation des substances tensioactives présentes dans les eaux blanches par flottation par air dispersé.

On entend par "substances tensioactives" des composés chimiques qui, introduits dans un liquide, en abaissent la tension superficielle, ce qui a pour effet d'en augmenter les propriétés mouillantes.

Il peut par exemple s'agir d'acides gras ou de tensioactifs non ioniques. Ces substances sont notamment retrouvées en quantités importantes dans les eaux du procédé lorsque la pâte utilisée pour la fabrication du papier est de la pâte recyclée. En effet, outre les substances rajoutées volontairement lors du désencrage, d'autres substances tensioactives sont « relarguées » par les papiers récupérés (tensioactifs mis dans la formulation des encres d'imprimerie, dans la formulation des couches appliquées en surface du papier pour la fabrication des papiers magazines) et également relarguées par les fibres de pâte mécanique lors de leur obtention (défibrage, raffinage) ou de leur blanchiment.

Dans l'application présente, il apparaît que les substances tensioactives n'ont aucun effet bénéfique éventuel, même présentes en faible quantité. Le but recherché dans le cadre de l'invention est donc l'élimination totale des substances tensioactives présentes dans les eaux servant à la fabrication du papier sur machine à papier, après leur séparation.

Dans le cadre de l'invention, l'étape de séparation des substances tensioactives est réalisée grâce à la technique de flottation par air dispersé.

Cette technique consiste à séparer les substances tensioactives de l'eau qui les contient, en les entraînant à la surface par l'insufflation, au sein de la masse liquide, de bulles d'air présentant un diamètre qui peut aller de quelques centaines de microns à quelques millimètres. Il en résulte une mousse de flottation riche en substances tensioactives isolées. Cette mousse est alors séparée du liquide traité, par aspiration ou débordement par exemple.

Il a été montré dans le cadre de l'invention que cette technique était la plus adaptée, notamment la plus sélective et la plus efficace, pour la séparation des substances tensioactives des eaux destinées à la préparation de la pâte à papier.

Une autre contribution de l'invention a été de déterminer les endroits les plus judicieux du procédé de fabrication de papier sur machine, où le traitement par flottation par air dispersé doit être réalisé.

En effet, la séparation de ce flux doit se faire en minimisant le plus possible les pertes en matières en suspension et les pertes en eau, les usines étant amenées à réduire de plus en plus leur consommation d'eau.

Ainsi, pour réduire au maximum les pertes en solide, le traitement est réalisé sur un flux faiblement chargé en matières en suspension. En outre, pour réduire les pertes en eau, le procédé d'élimination des tensioactifs doit concentrer le plus possible le rejet riche en tensioactifs.

De manière générale, le traitement par flottation par air dispersé est réalisé sur tout ou partie des eaux blanches.

Dans un premier mode de réalisation, l'étape de séparation des substances tensioactives par flottation par air dispersé est réalisée directement sur les eaux de filtration, provenant de la toile ou table de formation du papier, avant leur recirculation et leur recyclage.

Une seconde possibilité, encore plus performante, consiste à mettre en oeuvre cette flottation par air dispersé sur les eaux du récupérateur de fibres, en tête de machine, au niveau du circuit d'eaux blanches de la machine à papier. La récupération des fibres peut être réalisée soit à l'aide d'un filtre à disque, soit avec une cellule de flottation par air dissous. Les eaux issues de ce récupérateur de fibres sont donc appauvries en matières en suspension, ce qui permet de limiter les pertes en solides.

En pratique, la flottation par air dispersé génère une mousse dite de flottation dans laquelle les substances tensioactives sont prisonnières sous forme concentrée. Comme déjà dit, ces mousses sont destinées à être éliminées après leur récupération, classiquement par débordement ou par aspiration.

Un procédé selon l'invention prévoit l'évacuation de cette mousse de flottation directement dans une station d'épuration. De manière avantageuse, la mousse de flottation est traitée préalablement à l'ozone, ce qui facilite la dégradation des tensioactifs.

Une autre possibilité est d'introduire ce flux en milieu de table d'égouttage des boues, pour écouler les tensioactifs dans les boues.

Selon un second aspect, l'invention concerne une machine à papier adaptée à la mise en oeuvre du procédé décrit précédemment.

Une machine à papier selon l'invention se caractérise donc par la présence dans sa partie humide d'au moins une cellule adaptée à la flottation par air dispersé permettant la séparation des substances tensioactives présentes dans les eaux blanches.

En pratique, une telle cellule est conçue de façon à avoir des durées de contact, entre bulles d'air et eau à traiter, suffisamment longues. Ainsi, tous les tensioactifs, même à cinétique d'adsorption lente, ont le temps de migrer vers les interfaces air / eau des bulles d'air.

Le taux d'air introduit dans la cellule doit être suffisamment grand pour que la surface d'adsorption des tensioactifs soit suffisante. De façon à minimiser les pertes en eau, plusieurs étages sont nécessaires. Une des façons de minimiser les pertes en eau est aussi d'avoir une cellule avec une épaisseur de mousse suffisamment importante pour assécher la mousse concentrée en tensioactifs.

La cellule de flottation par air dispersé, telle que décrite précédemment, est avantageusement positionnée au niveau du circuit des eaux blanches, notamment au niveau des eaux de filtration provenant de la toile de formation du papier, avant qu'elles ne soient remises en circulation et recyclées.

De manière encore plus avantageuse, la cellule de flottation est située sur le circuit des eaux clarifiées provenant du récupérateur de fibres, de façon à minimiser les pertes en matières.

En outre, la machine à papier selon l'invention est avantageusement dotée d'un système de récupération des mousses générées par la cellule de flottation par air dispersé. Selon un premier système, il s'agit d'un raccordement entre la cellule de flottation et une station d'épuration, préférentiellement via une unité de traitement à l'ozone. Selon une seconde alternative, la cellule de flottation est raccordée à une table d'égouttage des boues.

La présente invention concerne tout type de machines à papier. Sont plus particulièrement visés par la présente invention, les machines à papier ou les procédés consommant de faibles quantités d'eau fraîche, voire fonctionnant en circuit fermé. C'est effectivement dans ces conditions que les eaux sont le plus chargées en tensioactifs.

Comme déjà dit, l'invention est également très utile et performante lorsque le papier est formé à partir de pâtes recyclées (notamment désencrées) ou mécaniques (pâtes de bois, ...).

Une troisième application semble également particulièrement adaptée : lors de la fabrication de papiers couchés à partir de pâtes vierges, le procédé peut être mis en oeuvre sur les eaux d'épaississage, générées lors du recyclage des cassés de fabrication devant être épaissis.

La présente invention présente donc des avantages à plusieurs niveaux :
- l'amélioration du fonctionnement de la machine à papier ;
- la réduction des débits de produits chimiques en tête de machine ;
- la réduction des défauts inhérents à l'air dans la pâte (tête d'épingle,...).

### EXEMPLE DE REALISATION

L'exemple de réalisation qui suit, à l'appui de la figure annexée, a pour but d'illustrer l'invention mais n'est en aucun cas limitatif.

La figure 1 illustre une machine à papier selon l'invention permettant la mise en oeuvre du procédé de fabrication du papier avantageux tel que décrit.

Comme illustré à la figure 1, la machine à papier selon l'invention est équipée classiquement d'une caisse de tête **(1)** assurant une répartition homogène de la pâte sur toute la largeur de la table de formation du papier **(2),** d'une section de presse **(3)** pour éliminer l'eau par pressage et d'une sécherie **(4)** pour éliminer l'eau résiduelle par évaporation avant enroulage du papier en bobine **(5).**

L'eau de filtration sous la toile de formation est récupérée pour être recyclée et pour diluer la pâte dans les circuits de tête, avant les hydrocyclones **(6)** et les classeurs tête de machine **(7)** servant à éliminer les contaminants ayant une densité supérieure à 1 d'une part et les contaminants de taille supérieure à 150 - 200 µm d'autre part.

L'eau de filtration sous la toile de formation est soit recyclée directement sans aucun traitement, soit clarifiée par le clarificateur, en l'occurrence une cellule de flottation par air dissous **(8).**

Le traitement de flottation des eaux, mis en oeuvre à l'aide d'une cellule de flottation par air dispersé **(9),** peut alors soit être réalisé sur tout ou partie du flux d'eaux blanches récupérées sous la toile de formation **(9A),** soit sur tout ou partie du flux d'eau exempt de matière en suspension, à la sortie du clarificateur **(9B).**

## Revendications

1. Procédé de fabrication de papier sur machine comprenant dans la partie humide au moins une étape de séparation des substances tensioactives présentes dans les eaux blanches par flottation par air dispersé.

2. Procédé de fabrication de papier sur machine selon la revendication 1 ***caractérisé* en ce que** l'étape de séparation des substances tensioactives est réalisée sur tout ou partie des eaux blanches.

3. Procédé de fabrication de papier sur machine selon l'une des revendications 1 et 2 ***caractérisé* en ce que** l'étape de séparation des substances tensioactives est réalisée sur les eaux de filtration, issues de l'étape de formation du papier.

4. Procédé de fabrication de papier sur machine selon l'une des revendications 1 et 2 ***caractérisé* en ce que** l'étape de séparation des substances tensioactives est réalisée sur tout ou partie des eaux clarifiées, issues d'un récupérateur de fibres.

5. Procédé de fabrication de papier sur machine selon l'une des revendications précédentes ***caractérisé* en ce qu'**il utilise de la pâte recyclée ou mécanique.

6. Procédé de fabrication de papier sur machine selon l'une des revendications précédentes ***caractérisé* en ce qu'**il comprend une étape d'élimination de la mousse de flottation contenant les substances tensioactives séparées.

7. Procédé de fabrication de papier sur machine selon la revendication 6 ***caractérisé* en ce que** la mousse de flottation est traitée à l'ozone avant d'être évacuée dans une station d'épuration.

8. Procédé de fabrication de papier sur machine selon la revendication 6 ***caractérisé* en ce que** la mousse de flottation est évacuée au niveau d'une table d'égouttage des boues.

9. Machine à papier comprenant dans sa partie humide au moins une cellule de flottation par air dispersé (9A, 9B) permettant la séparation des substances tensioactives présentes dans les eaux blanches.

10. Machine à papier selon la revendication 9 ***caractérisée* en ce que** la cellule de flottation (9A) est située à la sortie de la table de formation du papier (2), et en amont du circuit de recirculation des eaux blanches.

11. Machine à papier selon la revendication 9 ***caractérisée* en ce que** la cellule de flottation (9B) est située sur le circuit des eaux clarifiées, à la sortie d'un récupérateur de fibres (8).

12. Machine à papier selon l'une des revendications 9 à 11 ***caractérisée* en ce qu'**elle consomme de faibles quantités d'eau fraîche, voire qu'elle fonctionne en circuit fermé.

13. Machine à papier selon l'une des revendications 9 à 12 ***caractérisée* en ce que** la cellule de flottation (9A, 9B) est raccordée à une station d'épuration pour l'évacuation des mousses de flottation.

14. Machine à papier selon l'une des revendications 9 à 12 ***caractérisée* en ce que** la cellule de flottation (9A, 9B) est raccordée à une table d'égouttage des boues.

## Claims

1. Method for manufacturing paper in a papermaking machine including in the wet part at least one step of separating the surface active substances present in the white waters by dispersed air flotation.

2. Method for manufacturing paper in a papermaking machine as claimed in claim 1 **characterized in that** the surface active substance separation step is implemented on all or part of the white waters.

3. Method for manufacturing paper in a papermaking machine as claimed in one of claims 1 and 2 **characterized in that** the surface active substance separation step is implemented on the filtration waters, produced at the paper forming stage.

4. Method for manufacturing paper in a papermaking machine as claimed in one of claims 1 and 2 **characterized in that** the surface active substance separation step is implemented on all or part of the clarified waters produced by a fibre reclaiming device.

5. Method for manufacturing paper in a papermaking machine as claimed in one of the previous claims **characterized in that** it uses recycled or mechanical pulp.

6. Method for manufacturing paper in a papermaking machine as claimed in one of the previous claims **characterized in that** it includes a step of removing the flotation froth containing the separated surface active substances.

7. Method for manufacturing paper in a papermaking machine as claimed in claim 6 **characterized in that** the flotation froth is treated with ozone before being discharged to a treatment plant.

8. Method for manufacturing paper in a papermaking machine as claimed in claim 6 **characterized in that** the flotation froth is discharged on a sludge dewatering table.

9. Papermaking machine including in its wet part at least one dispersed air flotation cell (9A, 9B) allowing the surface active substances present in the white waters to be separated.

10. Papermaking machine as claimed in claim 9 **characterized in that** the flotation cell (9A) is located at the output of the machine wire (2), and upstream of the white water recirculation circuit.

11. Papermaking machine as claimed in claim 9 **characterized in that** the flotation cell (9B) is located on the clarified water circuit, at the output of a fibre reclaiming device (8).

12. Papermaking machine as claimed in one of claims 9 to 11 **characterized in that** it consumes small quantities of fresh water, or even that it operates in a closed circuit.

13. Papermaking machine as claimed in one of claims 9 to 12 **characterized in that** the flotation cell (9A, 9B) is connected to a treatment plant for the removal of the flotation froths.

14. Papermaking machine as claimed in one of claims 9 to 12 **characterized in that** the flotation cell (9A, 9B) is connected to a sludge dewatering table.

## Patentansprüche

1. Verfahren zur maschinellen Papierherstellung, das im nassen Teil mindestens einen Schritt der Abtrennung der im Siebwasser vorhandenen oberflächenaktiven Substanzen durch Flotation mit dispergierter Luft umfasst.

2. Verfahren zur maschinellen Papierherstellung nach Anspruch 1, **dadurch gekennzeichnet, dass** der Schritt der Abtrennung der oberflächenaktiven Substanzen an dem gesamten Siebwasser oder einem Teil davon durchgeführt wird.

3. Verfahren zur maschinellen Papierherstellung nach einem der Ansprüche 1 und 2, **dadurch gekennzeichnet, dass** der Schritt der Abtrennung der oberflächenaktiven Substanzen an dem aus dem Schritt der Bildung des Papiers stammenden Filterwasser vorgenommen wird.

4. Verfahren zur maschinellen Papierherstellung nach einem der Ansprüche 1 und 2, **dadurch gekennzeichnet, dass** der Schritt der Abtrennung der oberflächenaktiven Substanzen an dem gesamten von einer Fasern-Rückgewinnungseinrichtung kommenden geklärten Wasser oder einem Teil davon vorgenommen wird.

5. Verfahren zur maschinellen Papierherstellung, **dadurch gekennzeichnet, dass** Altpapierstoff oder Holzschliff verwendet wird.

6. Verfahren zur maschinellen Papierherstellung nach einem der vorhergehenden Ansprüche, **dadurch gekennzeichnet, dass** es einen Schritt der Entfernung des Flotationsschaums, der die abgetrennten oberflächenaktiven Substanzen enthält, uinfasst.

7. Verfahren zur maschinellen Papierherstellung nach Anspruch 6, **dadurch gekennzeichnet, dass** der Flotationsschaum mit Ozon behandelt wird, bevor er in eine Reinigungsstation abgeführt wird.

8. Verfahren zur maschinellen Papierherstellung nach Anspruch 6, **dadurch gekennzeichnet, dass** der Flotationsschaum auf Höhe eines Schlammabtropftisches abgeführt wird.

9. Papiermaschine, die in ihrem nassen Teil eine Zelle zur Flotation mit dispergierter Luft (9A, 9B) umfasst, die die Abtrennung der im Siebwasser vorhandenen oberflächenaktiven Substanzen gestattet.

10. Papiermaschine nach Anspruch 9, **dadurch gekennzeichnet, dass** die Flotationszelle (9A) am Austritt des Papierbildungstisches (2) und stromauf des Siebwasser-Rezyklierungskreises gelegen ist.

11. Papiermaschine nach Anspruch 9, **dadurch gekennzeichnet, dass** die Flotationszelle (9B) im Kreis des geklärten Wassers am Austritt der Fasern-Rückgewinnungseinrichtung (8) gelegen ist.

12. Papiermaschine nach einem der Ansprüche 9 bis 11, **dadurch gekennzeichnet, dass** sie geringe Mengen an Frischwasser verbraucht oder sogar im geschlossenen Kreis arbeitet.

13. Papiermaschine nach einem der Ansprüche 9 bis 12, **dadurch gekennzeichnet, dass** die Flotationszelle (9A, 9B) mit einer Reinigungsstation für die Abfuhr des Flotationsschaums verbunden ist.

14. Papiermaschine nach einem der Ansprüche 9 bis 12, **dadurch gekennzeichnet, dass** die Flotationszelle (9A, 9B) mit einem Schlammabtropftisch verbunden ist.
